# EUROPÄISCHE PATENTSCHRIFT

(11) **EP 3 047 781 B1**
(45) Veröffentlichungstag und Bekanntmachung des Hinweises auf die Patenterteilung: **28.08.2019**
(21) Anmeldenummer: 15151818.0
(22) Anmeldetag: 20.01.2015
(51) Int. Cl.: A47L 9/16

(54) **Autonom betreibbarer Bodenstaubsauger, Verfahren zum Staubsaugen sowie Verwendung eines autonom betreibbaren Bodenstaubsaugers**
Autonomously operable floor vacuum cleaner, method for vacuum-cleaning and use of an autonomously operable floor vacuum cleaner
Aspirateur-traîneau à activation autonome, procédé d'aspiration de poussières et utilisation d'un aspirateur-traîneau utilisable à activation autonome

(43) Veröffentlichungstag der Anmeldung: 27.07.2016
(73) Patentinhaber: Eurofilters N.V., 3900 Overpelt (BE)
(72) Erfinder: Schultink, Jan, 3900 Overpelt (BE); Sauer, Ralf, 3900 Overpelt (BE)
(74) Vertreter: Pfenning, Meinig & Partner mbB

(56) Entgegenhaltungen:
- EP-A1- 2 420 171
- EP-A2- 1 360 922
- WO-A1-2007/117095
- DE-A1-102011 083 319
- US-A1- 2010 256 812

## Beschreibung

Die vorliegende Erfindung betrifft einen autonom betreibbaren Bodenstaubsauger, der modular aufgebaut ist. Der Bodenstaubsauger umfasst dabei ein Reinigungskopfmodul, sowie ein separates Kanistermodul. Reinigungskopfmodul und Kanistermodul sind dabei über einen Schlauch miteinander verbunden, so dass über das Reinigungskopfmodul eingesaugter Staub in das Kanistermodul überführbar ist. Sowohl das Reinigungskopfmodul als auch das Kanistermodul verfügen dabei jeweils über einen Antriebsmechanismus, das den jeweiligen Modulen unabhängige Mobilität bereitstellt. Zudem umfasst der autonom betreibbare Bodenstaubsauger eine Motor-Gebläseeinheit, die entweder im Kanistermodul oder im Reinigungskopfmodul untergebracht ist. Die Erfindung zeichnet sich dadurch aus, dass die Verbindung des Reinigungskopfmoduls mit dem Schlauch und/oder die Verbindung des Schlauchs mit dem Kanistermodul lösbar, insbesondere irreversibel lösbar ausgebildet ist. Hierüber ergeben sich mannigfaltige Einsatzmöglichkeiten eines erfindungsgemäßen autonom betreibbaren Bodenstaubsaugers.

Zudem betrifft die Erfindung ein Verfahren zum Staubsaugen mittels eines voranstehend beschriebenen autonom betreibbaren Bodenstaubsaugers.

Zudem betrifft die vorliegende Erfindung die Verwendung eines autonom betreibbaren Bodenstaubsaugers, insbesondere als Saugeinheit und/oder Stromversorgung für Werkzeuge.

Aus dem Stand der Technik sind sogenannte autonome Bodenstaubsauger oder Staubsaugerroboter bekannt. Beispiele für derartige Staubsaugerroboter sind beispielsweise in der EP 2 741 483, der DE 10 2013 100 192 und der US 2007/0272463 beschrieben. Diese weisen in der Regel ein Kanistermodul auf, in dem eine Motor-Gebläseeinheit untergebracht ist, mittels der unter Druck für den Saugvorgang beim Staubsaugen bereitgestellt wird. Neben der Kanistereinheit weisen derartige Bodenstaubsauger noch ein Reinigungskopfmodul auf, hierbei findet der eigentliche Saugvorgang mittels des Reinigungskopfmoduls statt. Reinigungskopfmodul und Kanistermodul sind dabei mittels eines Saugschlauchs miteinander verbunden, so dass der vom Kanistermodul generierte Unterdruck an das Reinigungskopfmodul zum Staubsaugen weitergegeben wird. Sowohl Reinigungskopfmodul und Kanistermodul weisen dabei autarke Mechanismen auf, mittels derer sowohl Reinigungskopfmodul und Kanistermodul unabhängig voneinander beweglich sind. Selbstverständlich ist die separate Beweglichkeit der beiden Bauteile auf die Länge bzw. die Flexibilität des die beiden Module verbindenden Schlauchs limitiert.

Aus dem Stand der Technik ist es ebenso bekannt, in einen derartigen autonomen Bodenstaubsauger einen Mechanismus zu integrieren, mittels dessen der autonome Bodenstaubsauger eine selbsttätige Reinigungsmöglichkeit von Räumen vornehmen kann. Dieser Mechanismus sieht beispielsweise vor, dass der umgebende Raum vom Bodenstaubsauger selbst analysiert und erkannt wird, so dass Hindernisse umfahren werden können. Ein autonom betreibbarer Bodenstaubsauger ist ebenfalls in EP-A-1360922 offenbart.

Insbesondere ist es bei den eingangs beschriebenen Bodenstaubsaugern nachteilig, dass diese eine geringe Flexibilität aufweisen, da stets das Reinigungskopfmodul fix mit dem Kanistermodul verbunden ist und somit der an und für sich hochwertige Bodenstaubsauger auf die selbsttätige Reinigungsfunktion beschränkt ist.

Ausgehend von diesem Stand der Technik ist es Aufgabe der vorliegenden Erfindung, einen autonomen Bodenstaubsauger gemäß den voranstehend beschriebenen Konstruktionsprinzipien hinsichtlich seiner Anwendung weiter zu flexibilisieren und einem derartigen Bodenstaubsauger weitere Funktionsmöglichkeiten zuzufügen.

Diese Aufgabe wird hinsichtlich eines autonom betreibbaren Bodenstaubsaugers mit den Merkmalen des Patentanspruchs 1, hinsichtlich eines Verfahrens zum Staubsaugen mit den Merkmalen des Patentanspruchs 11 sowie hinsichtlich Verwendungsmöglichkeiten mit den Merkmalen des Patentanspruchs 15 gelöst. Die jeweiligen abhängigen Patentansprüche stellen dabei vorteilhafte Weiterbildungen dar.

Die Erfindung betrifft somit einen autonom betreibbaren Bodenstaubsauger gemäß Anspruch 1.

Beim erfindungsgemäßen autonom betreibbaren Bodenstaubsauger weist somit das Kanistermodul eine Energiespeichereinheit, d.h. Akkumulatoren auf, mittels der die energetische Versorgung sämtlicher Bauteile des Bodenstaubsaugers möglich ist. Das Reinigungskopfmodul ist dabei mittels eines Saugschlauchs mit dem Kanistermodul verbunden, in das Kanistermodul wird der vom Reinigungskopfmodul aufgesaugte Staub gesammelt und hierin abgeschieden. Sowohl Reinigungskopfmodul als auch Kanistermodul weisen dabei unabhängige Antriebsmechanismen auf, so dass das Reinigungskopfmodul sich - im Rahmen der durch Länge bzw. Flexibilität des Schlauchs vorgegebenen Mobilität - separat vom Kanistermodul beweglich ist. Das Kanistermodul und das Reinigungskopfmodul sind dabei ebenso elektrisch miteinander verbunden, so dass beispielsweise die Antriebseinheit des Reinigungskopfmoduls und - sofern im Reinigungskopfmodul integriert - die Motor-Gebläseeinheit mit elektrischer Energie aus den im Kanistermodul befindlichen Akkumulatoren versorgt werden kann.

Der erfindungsgemäß autonom betreibbare Bodenstaubsauger zeichnet sich nunmehr dadurch aus, dass Reinigungskopfmodul und Kanistermodul voneinander abgetrennt werden können.

Eine derartige Abtrennbarkeit der einzelnen Module voneinander ermöglicht ein mannigfaltiges Spektrum an weiteren Einsatzmöglichkeiten des autonom betreibbaren Bodenstaubsaugers, insbesondere des Kanistermoduls. Diese einzelnen Möglichkeiten werden nachfolgend separat vorgestellt.

Sowohl das Kanistermodul als auch das Reinigungsmodul können dabei unabhängig voneinander drei oder vier Räder, insbesondere genau drei oder genau vier Räder, aufweisen. Der Antriebsmechanismus des Kanistermoduls bzw. des Reinigungsmoduls kann dabei derart ausgebildet sein, eines der Räder, mehrere oder alle Räder der Staubsammeleinheit anzutreiben. Für jedes antreibbare Rad kann der Antriebsmechanismus eine separate oder eigenständige Antriebseinheit aufweisen. Dies erlaubt ein unabhängiges bzw. eigenständiges Antreiben jedes Rades.

Der Antriebsmechanismus des Kanistermoduls kann vom Antriebsmechanismus des Reinigungsmoduls getrennt oder separat ausgebildet sein. Insbesondere können das Kanistermodul und das Reinigungsmodul unabhängig voneinander angetrieben werden. Sie können sich beispielsweise in unterschiedliche Richtungen bewegen. Auch kann eines der beiden Module nicht bewegt werden, während die andere bewegt wird.

Bei dem zuvor beschriebenen autonom betreibbaren Bodenstaubsauger können eines der Räder, mehrere oder alle Räder des Kanistermoduls und/oder eines der Räder, mehrere oder alle Räder des Reinigungskopfmoduls omnidirektionale Räder sein. Die Verwendung omnidirektionaler Räder ermöglicht eine sehr flexible und vielseitige Bewegung des Kanistermoduls bzw. des Reinigungsmoduls.

Jedes omnidirektionales Rad weist an seinem Umfang eine Mehrzahl von drehbar gelagerten Rollen bzw. Rollkörpern auf, deren Achsen nicht parallel zur Radachse (des omnidirektionalen Rads) verlaufen. Insbesondere können die Achsen der Rollen schräg oder quer zur Radachse verlaufen bzw. ausgerichtet sein. Ein Beispiel für ein omnidirektionales Rad ist ein Mecanum-Rad, das unter anderem in der US 3,876,255 beschrieben wird.

Die Motorgebläseeinheit kann derart ausgebildet sein, dass sie bei einer elektrischen Aufnahmeleistung von weniger als 450 W gemäß DIN EN 60312-1 bei Blende 8 einen Volumenstrom von mehr als 30 l/s, insbesondere mehr als 35 l/s, erzeugt. Alternativ oder zusätzlich kann die Motorgebläseeinheit derart ausgebildet sein, dass sie bei einer elektrischen Aufnahmeleistung von weniger als 250 W gemäß DIN EN 60312-1 bei Blende 8 einen Volumenstrom von mehr als 25 l/s, insbesondere mehr als 30 l/s, erzeugt. Alternativ oder zusätzlich kann die Motorgebläseeinheit derart ausgebildet sein, dass sie bei einer elektrischen Aufnahmeleistung von weniger als 100 W gemäß DIN EN 60312-1 bei Blende 8 einen Volumenstrom von mehr als 10 l/s, insbesondere mehr als 15 l/s, erzeugt.

Auf diese Weise wird ein besonders effizienter Staubsaugerroboter erhalten, der insbesondere im Vergleich zu herkömmlichen Staubsaugerrobotern eine stark erhöhte Saugkraft aufweist.

Die Luftdaten eines Staubsaugers bzw. einer Motorgebläseeinheit werden gemäß DIN EN 60312-1:2014-01 bestimmt. Insbesondere wird auf Abschnitt 5.8 verwiesen. Dabei wird die Messeinrichtung in der Ausführung B gemäß Abschnitt 7.3.7.3 verwendet. Falls eine Motorgebläseeinheit ohne Staubsaugergehäuse gemessen wird, wird ebenfalls die Messeinrichtung B verwendet. Für gegebenenfalls notwendige Zwischenstücke zum Anschluss an die Messkammer gelten die Ausführungen in Abschnitt 7.3.7.1.

Für den Begriff "Luftstrom" gemäß DIN EN 60312-1 werden auch die Begriffe "Volumenstrom" und "Saugluftstrom" verwendet.

Eine bevorzugte Ausführungsform sieht vor, dass die lösbare Verbindung des Reinigungskopfmoduls mit dem Schlauch und/oder die Verbindung des Schlauchs mit dem Kanistermodul als Steckverbindung, als Steckverbindung mit Einrastmöglichkeit oder als Schraubverbindung, ausgebildet ist.

Weiterhin ist es vorteilhaft, dass das Kanistermodul dem Reinigungskopfmodul über mindestens eine elektrische Leitung, die im Schlauch integriert ist oder parallel zu diesem verläuft, Strom und/oder Steuerungssignale bereitstellt.

Gemäß einer weiter bevorzugten Ausführungsform ist vorgesehen, dass dass die mindestens eine elektrische Leitung lösbar ausgebildet ist, bevorzugt zwischen Kanistermodul und Schlauch und/oder zwischen Schlauch und Reinigungskopfmodul lösbar ausgebildet ist, insbesondere zwischen Kanistermodul und Schlauch und/oder zwischen Schlauch und Reinigungskopfmodul als Steckverbindung ausgebildet ist.

Beispielsweise kann die Steckverbindung jeder elektrischen Leitung eine Steckerbuchse am Kanistermodul und einen mit der Steckerbuchse des Kanistermoduls verbindbaren Stecker am Schlauch sowie eine Steckerbuchse am Reinigungskopfmodul und einen weiteren mit der Steckerbuchse des Reinigungskopfmoduls verbindbaren Stecker am Schlauch, oder eine Steckerbuchse am Schlauch und einen mit der Steckerbuchse des Schlauchs verbindbaren Stecker am Kanistermodul sowie eine Steckerbuchse am Reinigungskopfmodul und einen mit der Steckerbuchse des Reinigungskopfmoduls verbindbaren Stecker am Schlauch, oder eine Steckerbuchse am Schlauch und einen mit der Steckerbuchse des Schlauchs verbindbaren Stecker am Kanistermodul sowie eine weitere Steckerbuchse am Schlauch und einen mit der weiteren Steckerbuchse des Schlauchs verbindbaren Stecker am Reinigungskopfmodul, oder eine Steckerbuchse am Kanistermodul und einen mit der Steckerbuchse des Kanistermoduls verbindbaren Stecker am Schlauch sowie eine Steckerbuchse am Schlauch und einen mit der Steckerbuchse des Schlauchs verbindbaren Stecker am Reinigungskopfmodul, umfassen.

Die Trennbarkeit des Reinigungskopfmoduls und des Kanistermoduls ergeben zahlreiche neue Einsatzmöglichkeiten.

Insbesondere kann das Reinigungskopfmodul vom mit dem eine Motor-Gebläseeinheit aufweisenden Kanistermodul verbundenden Schlauch gelöst und durch einen von einem Benutzer zu bedienenden antriebslosen Reinigungskopf oder eine Reinigungsdüse, insbesondere eine Fugendüse, Polsterdüse oder ein Möbelpinsel werden.

Alternativ hierzu ist es ebenso möglich, dass der Schlauch mitsamt dem Reinigungskopfmodul vom eine Motor-Gebläseeinheit aufweisenden Kanistermodul gelöst und mit einem weiteren Schlauch, an dem ein von einem Benutzer zu bedienender antriebsloser Reinigungskopf oder eine Reinigungsdüse, insbesondere eine Fugendüse, Polsterdüse oder ein Möbelpinsel angebracht ist, ersetzt werden kann.

Bei den zuvor genannten Ausführungsformen ist die Motor-Gebläseeinheit im Kanistermodul angeordnet. Das Reinigungskopfmodul wird dabei entweder am Schlauch bzw. mitsamt dem Schlauch vom Kanistermodul abgetrennt und durch einen manuell von einem Nutzer bedienbaren Reinigungskopf- bzw. Reinigungsdüse etc. ersetzt. Vorteilhafterweise umfasst dieser am Kanistermodul angeschlossene Reinigungskopf bzw. die Reinigungsdüse ebenso einen Saugschlauch, über den der Anschluss am Kanistermodul erfolgt. Dies ermöglicht den Einsatz des ebenso als autonom betreibbaren Bodenstaubsaugers als vollwertigen von einem Benutzer bedienbaren Bodenstaubsauger.

Eine zweite Möglichkeit sieht vor, dass ein vom Benutzer zu bedienendes Saugrohr zwischen Schlauch und Reinigungskopfmodul eingesetzt wird und das Reinigungskopfmodul vom Benutzer mittels des Saugrohres bedient werden kann. Alternativ oder zusätzlich zum Saugrohr kann zur Verlängerung des bereits vorhandenen Saugschlauchs ein zusätzlicher Saugschlauch zwischen Reinigungsmodul und Kanistermodul, vorzugsweise auf Seite des Kanistermoduls eingesetzt werden.

Das hier vorgestellte Bedienkonzept ähnelt dem weiter voranstehend beschriebenen Bedienkonzept, auch hier kann durch das Saugrohr das Reinigungskopfmodul manuell vom Benutzer bedient werden, so dass sich der autonom betreibbare Bodenstaubsauger ebenso zu einem vollwertigen Handbodenstaubsauger, d.h. zu einem Bodenstaubsauger, der von einem Benutzer bedienbar ist, umbauen lässt.

Mit den zuvor beschriebenen Ausführungsformen wird somit nicht nur die Umfunktionierung eines Saugroboters zu einem voll funktionstüchtigen Bodenstaubsauger, der für die Grundreinigung im manuellen Betrieb geeignet ist, ermöglicht, ebenso ist damit die sogenannte "Überbodenarbeit" möglich, d.h. es können z.B. Gardinen etc. gereinigt werden.

Insbesondere ist es hierbei von Vorteil, wenn im Falle des Ersatzes des Reinigungskopfmoduls die die Navigationsfunktionsfunktion ausführende Steuerung des Bodenstaubsaugers, insbesondere des Kanistermoduls von einem Benutzer deaktiviert und die Antriebsfunktion in einen Leerlauf gestellt oder in einen Betriebsmodus, bei dem die die Navigationsfunktionsfunktion ausführende Steuerung das Kanistermodul dem Benutzer folgen lässt, gebracht werden kann.

Der Benutzer hat somit die Wahl, ob er das Kanistermodul in ein quasiautonomen Betriebszustand versetzt, bei dem das Kanistermodul dem Benutzer folgt; diese Funktion kann auch als "follow-me"-Funktion bezeichnet werden. In diesem Fall ist die Navigationsfunktion so ausgebildet, dass sie einen Benutzer erkennt und diesem folgt, für den Fall, dass sich der Benutzer beispielsweise über eine vorgegebene Distanz vom Kanistermodul entfernt.

Alternativ hierzu ist es jedoch ebenso möglich, die Antriebsfunktion des Kanistermoduls in den Leerlauf zu stellen, so dass der dadurch resultierende Bodenstaubsauger wie ein herkömmlicher Bodenstaubsauger bedient werden kann und somit das Kanistermodul beispielsweise über den Saugschlauch "nachgezogen" werden kann.

Bevorzugt weist die im autonom betreibbaren Bodenstaubsauger enthaltene Steuerung mindestens einem Sensor zur Abbildung des umgebenden Raumes, insbesondere mindestens eine Kamera-, Sonar-, Lidar-, Infrarot- oder 3D-Scanner-Sensor auf, die Steuerung ist dabei ebenso in der Lage, die von den zuvor genannten Sensoren generierten Daten zu empfangen und/oder zu verarbeiten. Bevorzugt wird dabei ein dreidimensionales Abbild des Raumes erzeugt, so dass der autonom betreibbare Bodenstaubsauger beispielsweise im Raum befindliche Hindernisse umfahren und/oder eine autarke Routenwahl vornehmen kann.

Die beschriebenen autonom betreibbaren Bodenstaubsauger können eine Steuer- und Navigationseinrichtung zum selbständigen Verfahren des Reinigungsmoduls und/oder des Kanistermoduls umfassen. Damit wird ein autonomes Staubsaugen durch den autonom betreibbaren Bodenstaubsauger ermöglicht. Die Steuer- und Navigationseinrichtung kann insbesondere zur Ansteuerung des Antriebsmechanismus des Kanistermoduls, des Antriebsmechanismus des Reinigungskopfmoduls und/oder der Motorgebläseeinheit ausgebildet sein. Die Steuer- und Navigationseinrichtung kann an oder in dem Kanistermodul und/oder an oder in dem Reinigungskopfmodul angeordnet sein. Insbesondere kann die Steuer- und Navigationseinrichtung ausschließlich an oder in dem Kanistermodul angeordnet sein. In diesem Fall kann auch die Steuerung und Navigation des Reinigungskopfmoduls auf Seiten des Kanistermoduls durchgeführt werden.

Die beschriebenen autonom betreibbaren Bodenstaubsauger können eine Einrichtung zur Übermittlung von Steuersignalen von der Steuer- und Navigationseinrichtung zum Reinigungskopfmodul aufweisen. Die Einrichtung zur von Steuersignalen kann zur Ausbildung einer drahtgebundenen oder einer drahtlosen Übermittlung eingerichtet sein.

Die beschriebenen autonom betreibbaren Bodenstaubsauger können eine oder mehrere Einrichtungen zur Ortsbestimmung umfassen. Bei den Einrichtungen zur Ortsbestimmung kann es sich insbesondere um Kameras, Wegsensoren und/oder Abstandssensoren handeln. Die Abstandssensoren können beispielsweise auf Schallwellen oder elektromagnetischen Wellen basieren. Die Einrichtungen zur Ortsbestimmung können an oder in dem Kanistermodul und/oder an oder in dem Reinigungskopfmodul angeordnet sein.

Vorteilhaft ist zudem, wenn das Kanistermodul mindestens eine Einheit zum Abscheiden von eingesaugtem Staub (Staubsammeleinheit) umfasst, wobei die Einheit zum Abscheiden von eingesaugtem Staub insbesondere ausgewählt ist aus der Gruppe bestehend aus einem Staubfilterbeutel, einem Zyklon und einem Prallabscheider. Die Staubsammeleinheit kann derart ausgebildet und/oder die Motorgebläseeinheit derart angeordnet sein, dass keine Berührung des Gebläserads der Motorgebläseeinheit mit einer Prüfsonde gemäß IEC/EN 60335 durch die Bodendüse möglich ist. Hier wird auf Abschnitt 8 der Version DIN EN 60335-1: 2012-10 Bezug genommen. Insbesondere soll die Prüfsonde B verwendet werden.

Dies verringert die Gefahr einer Beschädigung der Motorgebläseeinheit und die Gefahr von Verletzungen beim Anfassen der Bodendüse bei laufendem Motor.

Alternativ kann der autonom betreibbare Bodenstaubsauger ein beutelloser Sauger, insbesondere mit einem wie zuvor beschriebenen Ausblasfilter mit einer Filterfläche von wenigstens 800 cm², sein. Ein beutelloser Sauger ist ein Staubsauger, bei dem der eingesaugte Staub ohne einen Staubsaugerfilterbeutel abgeschieden und gesammelt wird. In diesem Fall kann das Kanistermodul einen Prallabscheider oder einen Fliehkraftabscheider bzw. einen Zyklonabscheider umfassen.

Das Reinigungskopfmodul kann eine Bodenplatte mit einer Grundfläche aufweisen, die im Betrieb des autonom betreibbaren Bodenstaubsaugers der zu saugenden Fläche zugewandt ist, wobei die Bodenplatte parallel zur Grundfläche wenigstens einen Luftströmungskanal mit einer seitlich in der Bodenplatte vorgesehenen Öffnung aufweist. Insbesondere kann die Bodenplatte mit ihrer Grundfläche im Betrieb des autonom betreibbaren Bodenstaubsaugers auf der zu saugenden Fläche aufliegen oder, beispielsweise mittels einer Borstenleiste, von dieser beabstandet sein. Die Bodenplatte kann parallel zur Grundfläche wenigstens einen gekrümmten Luftströmungskanal aufweisen. Der gekrümmte Luftströmungskanal kann die Form eines Kreisrings oder eines Kreisringabschnitts aufweisen.

Die Bodenplatte wird auch als Düsensohle bezeichnet. Die Bodendüse weist eine Saugöffnung zur Herstellung einer fluidischen Verbindung mit der Motorgebläseeinheit auf. Diese Saugöffnung steht in fluidischer, d.h. strömungstechnischer, Verbindung mit dem wenigstens einen Luftströmungskanal. Durch den wenigstens einen, insbesondere einen oder mehrere Luftströmungskanäle wird der Anpressdruck der Bodendüse bei guter Saugleistung in vorteilhafter Weise eingestellt.

Grundsätzlich kann das Reinigungskopfmodul eine aktive oder eine passive Bodendüse sein. Eine aktive Bodendüse weist in der Saugöffnung eine Bürstenwalze (manchmal auch als Klopf- und/oder Rotationsbürste bezeichnet) auf. Die Bürstenwalze kann elektromotorisch antreibbar sein. Ein passives Reinigungskopfmodul weist keine Bürstenwalze auf.

Bei den beschriebenen autonom betreibbaren Bodenstaubsaugern kann aufgrund der Gesamtkonstruktion auch mit einem passiven Reinigungskopfmodul, also ohne Bürstenwalze, eine sehr gute Effizienz und Saugleistung erzielt werden. Beim Einsatz von passiven Reinigungskopfmodulen vereinfacht sich der Aufbau und reduziert sich damit das Gewicht der Bodendüse, wodurch die Antriebseinrichtung der Reinigungskopfmodule einen geringeren Leistungsbedarf hat.

Eine weitere bevorzugte Ausführungsform sieht vor, dass das Reinigungskopfmodul und/oder der ggfs. das Reinigungskopfmodul ersetzende antriebslose Reinigungskopf mindestens eine Reinigungsbürste aufweist, bevorzugt mindestens eine mittels eines Motors rotierbare Reinigungsbürste aufweist. Der autonom betreibbare Bodenstaubsauger kann ein Beutelsauger sein. Ein Beutelsauger ist ein Staubsauger, bei dem der eingesaugte Staub in einem Staubsaugerfilterbeutel abgeschieden und gesammelt wird. Die Filterfläche des Staubsaugerfilterbeutels kann wenigstens 800 cm² betragen. Der autonom betreibbare Bodenstaubsauger kann insbesondere ein Beutelsauger für Wegwerfbeutel sein.

Die Filterfläche eines Staubsaugerfilterbeutels bezeichnet die gesamte Fläche des Filtermaterials, das sich zwischen bzw. innerhalb der randseitigen Nähte (beispielsweise Schweiß- oder Klebenähte) befindet. Dabei sind auch möglicherweise vorhandene Seiten- oder Oberflächenfalten zu berücksichtigen. Die Fläche der Beutelfüllöffnung bzw. Eintrittsöffnung (einschließlich einer dieser Öffnung umgebenden Naht) ist nicht Teil der Filterfläche.

Der Staubsaugerfilterbeutel kann ein Flachbeutel sein oder eine Klotzbodenform aufweisen. Ein Flachbeutel wird durch zwei Seitenwände aus Filtermaterial gebildet, die entlang ihrer Umfangsränder miteinander verbunden (beispielsweise verschweißt oder verklebt) sind. In einer der beiden Seitenwände kann die Beutelfüllöffnung bzw. Eintrittsöffnung vorgesehen sein. Die Seitenflächen bzw. -wände können jeweils eine rechteckige Grundform aufweisen. Jede Seitenwand kann eine oder mehrere Lagen Vlies und/oder Vliesstoff umfassen.

Der autonom betreibbare Bodenstaubsauger in Form eines Beutelsaugers kann einen Staubsaugerfilterbeutel umfassen, wobei der Staubsaugerfilterbeutel in Form eines Flachbeutels und/oder als Wegwerfbeutel ausgebildet ist.

Die Beutelwand des Staubsaugerfilterbeutels kann eine oder mehrere Lagen eines Vlieses und/oder eine oder mehrere Lagen eines Vliesstoffes umfassen. Sie kann insbesondere ein Laminat aus einer oder mehrerer Lagen Vlies und/oder einer oder mehrerer Lagen Vliesstoff umfassen. Ein derartiges Laminat ist beispielsweise in der WO 2007/068444 beschrieben.

Der Begriff Vliesstoff wird im Sinne der Norm DIN EN ISO 9092:2010 verstanden. Dabei werden insbesondere Film- und Papierstrukturen, insbesondere Filterpapier, nicht als Vliesstoff angesehen. Ein "Vlies" ist eine Struktur aus Fasern und/oder Endlosfilamenten oder Kurzfasergarnen, die durch irgendein Verfahren zu einem Flächengebilde geformt wurden (ausgenommen die Verflechtung von Garnen wie in gewobenem Gewebe, geknüpftem Gewebe, Maschenware, Spitze oder getuftetem Gewebe), allerdings nicht durch irgendein Verfahren verbunden wurden. Durch ein Verbindeverfahren wird aus einem Vlies ein Vliesstoff. Das Vlies oder der Vliesstoff können trockengelegt, nassgelegt oder extrudiert sein.

Der autonom betreibbare Bodenstaubsauger kann einen Ausblasfilter, insbesondere mit einer Filterfläche von wenigstens 800 cm², umfassen. Der Ausblasfilter kann insbesondere plissiert bzw. gefaltet ausgebildet sein. Damit lässt sich eine große Oberfläche bei kleinerer Grundfläche erzielen. Dabei kann der Ausblasfilter in einer Halterung vorgesehen sein, wie sie beispielsweise in der Europäischen Patentanmeldung Nr. 14179375.2 beschrieben ist. Derartige Ausblasfilter erlauben den Einsatz von Staubsaugerfilterbeuteln mit geringer Abscheideleistung, beispielsweise von einlagigen Staubsaugerfilterbeuteln. Als Staubsaugerfilterbeutel mit geringer Abscheideleistung kann beispielsweise ein Beutel eingesetzt werden, bei dem das Filtermaterial der Beutelwand aus einem Spinnvlies (Spunbond) besteht, das ein Flächengewicht von 15 g/m² bis 100 g/m² aufweist. Insbesondere kann also der Staubsaugerfilterbeutel einlagig ausgebildet sein. Alternativ kann beispielsweise ein Beutel eingesetzt werden, bei dem das Filtermaterial der Beutelwand aus einem Laminat aus einem Spinnvlies, einem Meltblown und einem weiteren Spinnvlies (SMS) besteht.

Die Motorgebläseeinheit kann ein, insbesondere einstufiges, Radialgebläse aufweisen. Bei einem Radialgebläse wird die Luft parallel oder axial zur Antriebsachse des Gebläserads angesaugt und durch die Rotation des Gebläserads umgelenkt, insbesondere um etwa 90° umgelenkt, und radial ausgeblasen.

Der Saugschlauch kann einen Durchmesser in einem Bereich von 25 mm bis 50 mm und/oder eine Länge in einem Bereich von 500 mm bis 2500 mm haben. Der Saugschlauch kann flexibel ausgebildet sein, insbesondere so dass er beim bestimmungsgemäßen Gebrauch des autonom betreibbaren Bodenstaubsaugers deformierbar ist. Der Saugschlauch kann teilweise oder vollständig aus Kunststoff bestehen. Er kann insbesondere eine Kunststoffwand und/oder eine Verstärkung aus Metall (beispielsweise einen Spiraldraht) umfassen. Der Saugschlauch kann als Stretch-Schlauch ausgebildet sein. Er weist somit eine veränderbare Länge auf und kann auf ein Mehrfaches seiner ungestreckten (ruhenden) Länge ausgezogen werden.

Der Saugschlauch kann über seine Länge einen konstanten oder einen variablen Durchmesser aufweisen. Insbesondere kann der Saugschlauch eine konische Form aufweisen, wobei sich vorzugsweise der Durchmesser zur Bodendüse hin verringert. Die oben angegebenen Durchmesser beziehen sich insbesondere auf den kleinsten Durchmesser des Saugschlauchs.

Die beschriebenen autonom betreibbaren Bodenstaubsauger sind zum selbständigen bzw. autonomen Abfahren einer reinigenden Fläche ausgebildet.

Die im Kanistermodul enthaltene Energiequelle (Akkumulatoren) dient dabei insbesondere der energetischen Versorgung sämtlicher Energie konsumierender Komponenten des autonom betreibbaren Bodenstaubsaugers, also insbesondere der Steuerung, der Antriebsmechanismen, der Motorgebläseeinheit und der Navigationsfunktion/-sensoren. Die Akkumulatoren können dabei insbesondere Li-Ionen-Akkumulatoren sein.

Die Erfindung betrifft zudem ein Verfahren zum Staubsaugen, bei dem gemäß einer ersten Ausführungsform in einem zuvor beschriebenen autonom betreibbaren Bodenstaubsauger das Kanistermodul eine Motor-Gebläseeinheit umfasst, das Reinigungskopfmodul vom mit dem Kanistermodul verbundenden Schlauch gelöst und durch einen von einem Benutzer zu bedienenden antriebslosen Reinigungskopf oder eine antriebslose Reinigungsdüse, insbesondere eine Fugendüse, Polsterdüse oder ein Möbelpinsel, ersetzt wird und der antriebslose Reinigungskopf oder die Reinigungsdüse vom Benutzer zum Staubsaugen bedient wird.

Gemäß einer weiteren Alternative dieses erfindungsgemäßen Verfahrens zum Staubsaugen wird bei einem voranstehend betriebenen autonom betreibbaren Bodenstaubsauger, bei dem das Kanistermodul eine MotorGebläseeinheit umfasst, der Schlauch mitsamt dem Reinigungskopfmodul vom Kanistermodul gelöst und mit einem weiteren Schlauch, an dem ein von einem Benutzer zu bedienender antriebsloser Reinigungskopf oder eine antriebslose Reinigungsdüse, insbesondere eine Fugendüse, Polsterdüse oder ein Möbelpinsel, angebracht ist, ersetzt und der antriebslose Reinigungskopf oder die Reinigungsdüse vom Benutzer zum Staubsaugen bedient wird.

Weiterhin ist es gemäß einer weiter bevorzugten Alternative möglich, dass bei einem wie voranstehend autonom betreibbaren Bodenstaubsauger ein vom Benutzer zu bedienendes Saugrohr zwischen Schlauch und Reinigungskopfmodul eingesetzt wird und das Reinigungskopfmodul vom Benutzer mittels des Saugrohres bedient wird. Alternativ oder zusätzlich zum Saugrohr kann zur Verlängerung des bereits vorhandenen Saugschlauchs ein zusätzlicher Saugschlauch zwischen Reinigungskopfmodul und Kanistermodul, vorzugsweise auf Seite des Kanistermoduls eingesetzt werden.

Sämtliche der zuvor genannten alternativen Ausführungsformen des erfindungsgemäßen Verfahrens zum Staubsaugen stellen dabei auf die flexible Ausgestaltung des erfindungsgemäß modular ausgestalteten Bodenstaubsaugers ab. Stets ist es dabei essentiell, dass das Reinigungskopfmodul vom Kanistermodul abgetrennt wird und beispielsweise durch ein vom Benutzer zu bedienenden, separates und antriebsloses Reinigungskopfmodul, beispielsweise eine Saugdüse etc. ersetzt wird, oder dass ein Saugrohr sowie ggfs. ein verlängerter Saugschlauch etc. zwischen Kanistermodul und Reinigungskopfmodul eingesetzt wird, so dass das im autonom betreibbaren Bodenstaubsauger umfasste Reinigungskopfmodul auch vom Benutzer bedient werden kann.

Insbesondere ist es von Vorteil, dass für die beiden voranstehend erstgenannten alternativen Ausführungsformen zwischen Schlauch und antriebslosem Reinigungskopf oder zwischen Schlauch und antriebsloser Reinigungsdüse ein Saugrohr eingesetzt wird, mittels dessen ein Benutzer den antriebslosen Reinigungskopf oder die antriebslose Reinigungsdüse bedienen kann.

Bevorzugt ist beim Verfahren, dass im autonom betreibbaren Bodenstaubsaugers die Navigationsfunktionsfunktion ausführende Steuerung des Bodenstaubsaugers von einem Benutzer deaktiviert und die Antriebsfunktion in einen Leerlauf gestellt oder in einen Betriebsmodus, bei dem die die Navigationsfunktionsfunktion ausführende Steuerung das Kanistermodul dem Benutzer folgen lässt, gebracht wird.

Insbesondere kann beim erfindungsgemäßen Verfahren der antriebslose Reinigungskopf oder der weitere Schlauch über eine lösbare elektrische Leitung verfügt, die mit dem Kanistermodul verbunden und somit mit Strom versorgt werden.

Die Erfindung betrifft zudem die Verwendung eines wie voranstehend betriebenen autonom betreibbaren Bodenstaubsaugers. Dieser kann beispielsweise auch als Saugeinheit und/oder Stromversorgung für separate Werkzeuge, insbesondere Bohrmaschinen, Kreissägen, Reinigungsgeräte, wie z.B. Fensterputzmaschinen, Poliergeräte, Gartengeräte, wie z.B. Heckenscheren, Rasenmäher, Laubbläser etc. werden.

Für den Fall, dass der autonom betreibbare Bodenstaubsauger als Saugeinheit verwendet werden soll, wird das Reinigungskopfmodul vom eine Motor-Gebläseeinheit umfassenden Kanistermodul abgetrennt, das Werkzeug mittels eines Saugschlauches mit dem Kanistermodul gekoppelt und das Werkzeug mittels des Kanistermoduls abgesaugt.

Gemäß dieser erfindungsgemäßen Verwendung weist das Kanistermodul eine Motor-Gebläseeinheit auf. Bei der erfindungsgemäßen Verwendung wird das Reinigungskopfmodul - mit samt Saugschlauch oder auch ohne Saugschlauch - vom Kanistermodul abgetrennt. Hierbei wird ein weiterer, z.B. längerer Saugschlauch am Kanistermodul - oder für den Fall, dass noch der ursprüngliche Saugschlauch des autonom betreibbaren Bodenstaubsaugers vorhanden ist an diesen - angekoppelt. Mit diesem Saugschlauch kann nunmehr ein externes Werkzeug gekoppelt werden, hierbei ist unter Kopplung zu verstehen, dass die wirksame Saugöffnung des Saugschlauchs in die Nähe des Arbeitsbereichs des Werkzeugs gebracht wird, an dem eine Absaugung erfolgen soll. Dies ist z.B. bei spannend, schleifend oder schneidend arbeitenden Werkzeugen die unmittelbare an den Arbeitsbereich anschließende Umgebung, beispielsweise bei Bohrmaschinen der Bereich des Bohrers, bei Schleifwerkzeugen der entsprechende Arbeitsbereich, bei Heckenscheren etc. der Bereich der Schneidfläche etc. Möglich hierbei ist ebenso, dass die entsprechenden Werkzeuge bereits für die Absaugung des Arbeitsbereichs ausgelegt sind und über einen entsprechenden Anschluss für einen Saugschlauch verfügen. In diesem Fall kann der Saugschlauch auch unmittelbar an eine entsprechende Anschlussmöglichkeit eines Werkzeugs angekoppelt werden.

Somit kann der autonom betreibbare Bodenstaubsauger - neben der bereits eingangs beschriebenen autarken Bodenstaubsaugfunktion auch weiter flexibel eingesetzt werden, insbesondere ist dabei mittels des Kanistermoduls auch die Absaugung von Werkzeugen möglich.

Eine weitere Möglichkeit einer Verwendung sieht vor, dass die eingangs genannten Werkzeuge elektrisch vom autonom betreibbaren Bodenstaubsauger versorgt werden können. Hierbei ist vorgesehen, dass das Reinigungskopfmodul vom ggf. eine Motor-Gebläseeinheit umfassenden Kanistermodul abgetrennt, das Werkzeug mittels einer elektrischen Leitung mit dem Kanistermodul gekoppelt und hierüber mit elektrischer Energie zum Betreiben des Werkzeugs versorgt wird.

Selbstverständlich ist auch eine Kombination der beiden zuvor genannten Möglichkeiten gegeben, d.h. ein externes Werkzeug kann sowohl mittels elektrischer Energie über das Kanistermodul versorgt werden, gleichzeitig kann eine Absaugung des Werkzeugs erfolgen.

Selbstverständlich ist auch bei den zuvor genannten Verwendungsmöglichkeiten die Möglichkeit gegeben, dass im autonom betreibbaren Bodenstaubsaugers, insbesondere im Kanistermodul die Navigationsfunktionsfunktion ausführende Steuerung des Bodenstaubsaugers von einem Benutzer deaktiviert und die Antriebsfunktion in einen Leerlauf gestellt oder in einen Betriebsmodus, bei dem die die Navigationsfunktionsfunktion ausführende Steuerung das Kanistermodul dem Benutzer folgen lässt, gebracht wird ("follow-me"-Funktion).

## Patentansprüche

1. Autonom betreibbarer Bodenstaubsauger, umfassend
ein Reinigungskopfmodul,
ein Kanistermodul mit Akkumulatoren, das von dem Reinigungskopfmodul getrennt ist und eine Steuerung umfasst, die eine Navigationsfunktion ausführt, um eine autonome Steuerung des Bodenstaubsaugers bereitzustellen, sowie
einen Schlauch, der das Reinigungskopfmodul mit dem Kanistermodul fluidisch und elektrisch verbindet, wobei
sowohl das Reinigungskopfmodul als auch das Kanistermodul jeweils über einen Antriebsmechanismus verfügen, der den jeweiligen Modulen unabhängige Mobilität bereitstellt, wobei
das Kanistermodul oder das Reinigungskopfmodul eine Motor-Gebläseeinheit umfasst, mittels derer ein Unterdruck zum Einsaugen von Luft über das Reinigungskopfmodul in das Kanistermodul ermöglicht wird,
wobei die Verbindung des Reinigungskopfmoduls mit dem Schlauch und/oder die Verbindung des Schlauchs mit dem Kanistermodul lösbar ausgebildet ist, wobei
i) das Reinigungskopfmodul vom mit dem eine Motor-Gebläseeinheit aufweisenden Kanistermodul verbundenden Schlauch gelöst und durch einen von einem Benutzer zu bedienenden antriebslosen Reinigungskopf oder eine Reinigungsdüse, insbesondere eine Fugendüse, Polsterdüse oder ein Möbelpinsel, oder
der Schlauch mitsamt dem Reinigungskopfmodul vom eine Motor-Gebläseeinheit aufweisenden Kanistermodul gelöst und mit einem weiteren Schlauch, an dem ein von einem Benutzer zu bedienender antriebsloser Reinigungskopf oder eine Reinigungsdüse, insbesondere eine Fugendüse, Polsterdüse oder ein Möbelpinsel angebracht ist,
ersetzt, oder
ii) ein vom Benutzer zu bedienendes Saugrohr zwischen Schlauch und Reinigungskopfmodul eingesetzt wird und das Reinigungskopfmodul vom Benutzer mittels des Saugrohres bedient wird, wobei im Falle des Ersatzes des Reinigungskopfmoduls die die Navigationsfunktionsfunktion ausführende Steuerung des Bodenstaubsaugers von einem Benutzer
deaktiviert und die Antriebsfunktion in einen Leerlauf gestellt oder in einen Betriebsmodus, bei dem die die Navigationsfunktionsfunktion ausführende Steuerung das Kanistermodul dem Benutzer folgen lässt, gebracht wird.

2. Autonom betreibbarer Bodenstaubsauger nach Anspruch 1, **dadurch gekennzeichnet, dass** die lösbare Verbindung des Reinigungskopfmoduls mit dem Schlauch und/oder die Verbindung des Schlauchs mit dem Kanistermodul als Steckverbindung, als Steckverbindung mit Einrastmöglichkeit oder als Schraubverbindung, ausgebildet ist.

3. Autonom betreibbarer Bodenstaubsauger nach einem der vorhergehenden Ansprüche, **dadurch gekennzeichnet, dass** das Kanistermodul dem Reinigungskopfmodul über mindestens eine elektrische Leitung, die im Schlauch integriert ist oder parallel zu diesem verläuft, Strom und/oder Steuerungssignale bereitstellt.

4. Autonom betreibbarer Bodenstaubsauger nach vorhergehendem Anspruch, **dadurch gekennzeichnet, dass** die mindestens eine elektrische Leitung lösbar ausgebildet ist, bevorzugt zwischen Kanistermodul und Schlauch und/oder zwischen Schlauch und Reinigungskopfmodul lösbar ausgebildet ist, insbesondere zwischen Kanistermodul und Schlauch und/oder zwischen Schlauch und Reinigungskopfmodul als Steckverbindung ausgebildet ist.

5. Autonom betreibbarer Bodenstaubsauger nach vorhergehendem Anspruch, **dadurch gekennzeichnet, dass** die Steckverbindung jeder elektrischen Leitung
eine Steckerbuchse am Kanistermodul und einen mit der Steckerbuchse des Kanistermoduls verbindbaren Stecker am Schlauch sowie eine Steckerbuchse am Reinigungskopfmodul und einen weiteren mit der Steckerbuchse des Reinigungskopfmoduls verbindbaren Stecker am Schlauch, oder
eine Steckerbuchse am Schlauch und einen mit der Steckerbuchse des Schlauchs verbindbaren Stecker am Kanistermodul sowie eine Steckerbuchse am Reinigungskopfmodul und einen mit der Steckerbuchse des Reinigungskopfmoduls verbindbaren Stecker am Schlauch, oder
eine Steckerbuchse am Schlauch und einen mit der Steckerbuchse des Schlauchs verbindbaren Stecker am Kanistermodul sowie eine weitere Steckerbuchse am Schlauch und einen mit der weiteren Steckerbuchse des Schlauchs verbindbaren Stecker am Reinigungskopfmodul, oder
eine Steckerbuchse am Kanistermodul und einen mit der Steckerbuchse des Kanistermoduls verbindbaren Stecker am Schlauch sowie eine Steckerbuchse am Schlauch und einen mit der Steckerbuchse des Schlauchs verbindbaren Stecker am Reinigungskopfmodul,
umfasst.

6. Autonom betreibbarer Bodenstaubsauger nach einem der vorhergehenden Ansprüche, **dadurch gekennzeichnet, dass** die Steuerung Sensoreingangsdaten von mindestens einem Sensor zur Abbildung des umgebenden Raumes, insbesondere mindestens eine Kamera-, Sonar-, Lidar-, Infrarot- oder 3D-Scanner-Sensor empfängt und/oder verarbeitet.

7. Autonom betreibbarer Bodenstaubsauger nach einem der vorhergehenden Ansprüche, **dadurch gekennzeichnet, dass** das Kanistermodul mindestens eine Einheit zum Abscheiden von eingesaugtem Staub umfasst, wobei die Einheit zum Abscheiden von eingesaugtem Staub insbesondere ausgewählt ist aus der Gruppe bestehend aus einem Staubfilterbeutel, einem Zyklon und einem Prallabscheider.

8. Autonom betreibbarer Bodenstaubsauger nach einem der vorhergehenden Ansprüche, **dadurch gekennzeichnet, dass** das Reinigungskopfmodul und/oder der antriebslose Reinigungskopf mindestens eine Reinigungsbürste aufweist, bevorzugt mindestens eine mittels eines Motors rotierbare Reinigungsbürste aufweist.

9. Verfahren zum Staubsaugen, bei dem bei einem autonom betreibbarer Bodenstaubsauger nach einem der vorhergehenden Ansprüche eingesetzt wird
i) bei dem das Kanistermodul eine Motor-Gebläseeinheit umfasst, das Reinigungskopfmodul vom mit dem Kanistermodul verbundenden Schlauch gelöst und durch einen von einem Benutzer zu bedienenden antriebslosen Reinigungskopf oder eine antriebslose Reinigungsdüse, insbesondere eine Fugendüse, Polsterdüse oder ein Möbelpinsel, oder
bei dem das Kanistermodul eine Motor-Gebläseeinheit umfasst, der Schlauch mitsamt dem Reinigungskopfmodul vom Kanistermodul gelöst und mit einem weiteren Schlauch, an dem ein von einem Benutzer zu bedienender antriebsloser Reinigungskopf oder eine antriebslose Reinigungsdüse, insbesondere eine Fugendüse, Polsterdüse oder ein Möbelpinsel, angebracht ist, ersetzt wird und der antriebslose Reinigungskopf oder die Reinigungsdüse vom Benutzer zum Staubsaugen bedient wird, oder
ii) bei dem ein vom Benutzer zu bedienendes Saugrohr zwischen Schlauch und Reinigungskopfmodul eingesetzt wird und das Reinigungskopfmodul vom Benutzer mittels des Saugrohres bedient wird,
**dadurch gekennzeichnet, dass** im autonom betreibbaren Bodenstaubsaugers die Navigationsfunktionsfunktion ausführende Steuerung des Bodenstaubsaugers von einem Benutzer
deaktiviert und die Antriebsfunktion in einen Leerlauf gestellt oder in einen Betriebsmodus, bei dem die die Navigationsfunktionsfunktion ausführende Steuerung das Kanistermodul dem Benutzer folgen lässt, gebracht
wird.

10. Verfahren nach vorhergehendem Anspruch, **dadurch gekennzeichnet, dass** im Fall i) zwischen Schlauch und antriebslosem Reinigungskopf oder zwischen Schlauch und antriebsloser Reinigungsdüse ein Saugrohr eingesetzt wird, mittels dessen ein Benutzer den antriebslosen Reinigungskopf oder die antriebslose Reinigungsdüse bedienen kann.

11. Verfahren nach einem der Ansprüche 9 bis 10, **dadurch gekennzeichnet, dass** der antriebslose Reinigungskopf oder der weitere Schlauch über eine lösbare elektrische Leitung verfügt, die mit dem Kanistermodul verbunden und somit mit Strom versorgt wird.

12. Verwendung eines autonom betreibbaren Bodenstaubsaugers nach einem der Ansprüche 1 bis 8 als Saugeinheit und/oder Stromversorgung für ein Werkzeug, insbesondere Bohrmaschinen, Kreissägen, Reinigungsgeräte, wie z.B. Fensterputzmaschinen, Poliergeräte, Gartengeräte, wie z.B. Heckenscheren, Rasenmäher, Laubbläser etc. wobei beim autonom betreibbaren Bodenstaubsauger
a) das Reinigungskopfmodul vom eine Motor-Gebläseeinheit umfassenden Kanistermodul abgetrennt, das Werkzeug mittels eines Saugschlauches mit dem Kanistermodul gekoppelt werden und das Werkzeug mittels des Kanistermoduls abgesaugt wird und/oder
b) das Reinigungskopfmodul vom ggf. eine Motor-Gebläseeinheit umfassenden Kanistermodul abgetrennt, das Werkzeug mittels einer elektrischen Leitung mit dem Kanistermodul gekoppelt wird und hierüber mit elektrischer Energie zum Betreiben des Werkzeugs versorgt wird.

13. Verwendung nach vorhergehendem Anspruch, **dadurch gekennzeichnet, dass** im autonom betreibbaren Bodenstaubsaugers, insbesondere im Kanistermodul die Navigationsfunktionsfunktion ausführende Steuerung des Bodenstaubsaugers von einem Benutzer
deaktiviert und die Antriebsfunktion in einen Leerlauf gestellt oder
in einen Betriebsmodus, bei dem die die Navigationsfunktionsfunktion ausführende Steuerung das Kanistermodul dem Benutzer folgen lässt, gebracht
wird.

## Claims

1. An autonomously operable vacuum cleaner, comprising
a cleaning head module;
a canister module having rechargeable batteries that is separate from the cleaning head module and comprises a control that carries out a navigation function to provide an autonomous control of the vacuum cleaner; and
a hose that fluidically and electrically connects the cleaning head module to the canister module, wherein
both the cleaning head module and the canister module each have a drive mechanism that provides independent mobility to the respective modules; and wherein
the canister module or the cleaning head module comprises a motor fan unit by means of which a vacuum is made possible to suck air into the canister module via the cleaning head module,
the connection of the cleaning head module to the hose and/or the connection of the hose to the canister module is/are configured as releasable,
wherein
i) the cleaning head module is released from the hose connected to the canister module having a motor fan unit and is replaced with a driveless cleaning head to be operated by a user or with a cleaning tool, in particular a crevice tool, an upholstery tool or a furniture brush; or
the hose is released from the canister module having a motor fan unit together with the cleaning head module and is replaced with a further hose to which a driveless cleaning head to be operated by a user or a cleaning tool, in particular a crevice tool, an upholstery tool or a furniture brush, is attached,
or
ii) a suction pipe to be operated by the user is inserted between the hose and the cleaning head module and the cleaning head module is operated by the user by means of the suction pipe,
wherein in the event of the replacement of the cleaning head module, the control of the vacuum cleaner carrying out the navigation function is deactivated by a user and the drive function can be set to idle; or
brought into an operating mode in which the control carrying out the navigation function allows the canister module to follow the user.

2. An autonomously operable vacuum cleaner in accordance with claim 1, **characterized in that** the releasable connection of the cleaning head module to the hose and/or the connection of the hose to the canister module is configured as a plug-in connection, as a plug-in connection with a snap-in option or as a screw connection.

3. An autonomously operable vacuum cleaner in accordance with one of the preceding claims, **characterized in that** the canister module provides power and/or control signals to the cleaning head module via at least one electric line that is integrated in or extends in parallel with the hose.

4. An autonomously operable vacuum cleaner in accordance with the preceding claim, **characterized in that** the at least one electric line is configured as releasable, preferably configured as releasable between the canister module and the hose and/or between the hose and the cleaning head module, and is in particular configured as a plug-in connection between the canister module and the hose and/or between the hose and the cleaning head module.

5. An autonomously operable vacuum cleaner in accordance with the preceding claim, **characterized in that** the plug-in connection of each electric line comprises
a socket at the canister module and a plug connectable to the socket of the canister module at the hose and a socket at the cleaning head module and a further plug connectable to the socket of the cleaning head module at the hose; or
a socket at the hose and a plug connectable to the socket of the hose at the canister module and a socket at the cleaning head module and a plug connectable to the socket of the cleaning head module at the hose; or
a socket at the hose and a plug connectable to the socket of the hose at the canister module and a further socket at the canister module and a plug connectable to the further socket of the hose at the cleaning head module; or
a socket at the canister module and a plug connectable to the socket of the canister module at the hose and a socket at the hose and a plug connectable to the socket of the hose at the cleaning head module.

6. An autonomously operable vacuum cleaner in accordance with one of the preceding claims, **characterized in that** the control receives and/or processes sensor input data of at least one sensor for mapping the surrounding space, in particular at least one camera sensor, sonar sensor, lidar sensor, infrared sensor or 3D scanner sensor.

7. An autonomously operable vacuum cleaner in accordance with one of the preceding claims, **characterized in that** the canister module comprises at least one unit for separating sucked in dust, with the unit for separating sucked in dust in particular being selected from the group comprising a dust filter bag, a cyclone and an impact separator.

8. An autonomously operable vacuum cleaner in accordance with one of the preceding claims, **characterized in that** the cleaning head module and/or the driveless cleaning head has/have at least one cleaning brush, preferably has/have at least one cleaning brush rotatable by means of a motor.

9. A method of vacuum cleaning in which in an autonomously operable vacuum cleaner in accordance with one of the preceding claims is used,
i) in which the canister module comprises a motor fan unit, the cleaning head module is released from the hose connected to the canister module and is replaced with a driveless cleaning head to be operated by a user or with a driveless cleaning tool, in particular with a crevice tool, an upholstery tool or a furniture brush; or
in which the canister module comprises a motor fan unit, the hose is released from the canister module together with the cleaning head module and is replaced with a further hose to which a driveless cleaning head to be operated by a user or a driveless cleaning tool, in particular a crevice tool, an upholstery tool or a furniture brush is attached, and the driveless cleaning head or the cleaning tool is operated by the user for vacuum cleaning; or
ii) in which a suction pipe to be operated by the user is inserted between the hose and the cleaning head module and the cleaning head module can be operated by the user by means of the suction pipe,
**characterized in that** in the autonomously operable vacuum cleaner, the control of the vacuum cleaner carrying out the navigation function is deactivated by a user and the drive function is set to idle; or brought into an operating mode in which the control carrying out the navigation function allows the canister module to follow the user.

10. A method in accordance with the preceding claim, **characterized in that** in case i) a suction pipe is inserted between the hose and the driveless cleaning head or between the hose and the driveless cleaning tool, by means of which suction pipe a user can operate the driveless cleaning head or the driveless cleaning tool.

11. A method in accordance with one of the claims 9 to 10, **characterized in that** the driveless cleaning head or the further hose has a releasable electric line that is connected to the canister module and is thus supplied with power.

12. Use of an autonomously operable vacuum cleaner in accordance with one of the claims 1 to 8 as a suction unit and/or as a power supply for a tool, in particular drills, circular saws, cleaning devices, such as window cleaning machines, polishing units, garden apparatus such as hedge shears, lawn mowers, leaf blowers, etc., wherein, in the autonomously operable vacuum cleaner
a) the cleaning head module is separated from the canister module comprising a motor fan unit, the tool is coupled to the canister module by means of a suction hose, and the tool is vacuumed by means of the canister module; and/or
b) the cleaning head module is separated from the canister module, that optionally comprises a motor fan unit, the tool is coupled to the canister module by means of an electrical line, and is supplied with electrical energy for operating the tool over said line.

13. Use in accordance with the preceding claim, **characterized in that**, in the autonomously operable vacuum cleaner, the control of the vacuum cleaner in particular carrying out the navigation function in the canister module is
deactivated by a user and the drive function is set to idle; or
brought into an operating mode in which the control carrying out the navigation function allows the canister module to follow the user.

## Revendications

1. Aspirateur-traîneau utilisable de manière autonome, comprenant
un module de tête de nettoyage,
un module de réservoir avec des accumulateurs, qui est séparé du module de tête de nettoyage et qui comprend une commande, qui remplit une fonction de navigation, afin de permettre un contrôle autonome de l'aspirateur-traîneau, ainsi que :
un tuyau qui relie le module de tête de nettoyage avec le module de réservoir de manière fluidique et électrique,
aussi bien le module de tête de nettoyage que le module de réservoir disposant d'un mécanisme d'entraînement qui confère à chacun des modules une mobilité indépendante,
le module de réservoir ou le module de tête de nettoyage comprenant une unité de soufflage à moteur au moyen de laquelle une dépression est générée pour l'aspiration de l'air par l'intermédiaire du module de tête de nettoyage dans le module de réservoir,
la liaison du module de tête de nettoyage avec le tuyau et/ou la liaison du tuyau avec le module de réservoir étant conçue de manière amovible,
i) le module de tête de nettoyage étant détaché du tuyau reliant le module de réservoir comprenant une unité de soufflage à moteur et remplacé par une tête de nettoyage sans entraînement contrôlable par un utilisateur ou une buse de nettoyage, plus particulièrement une buse à joint, une buse à rembourrage ou un pinceau pour meubles ou le tuyau avec le module de tête de nettoyage étant détaché du module de réservoir comprenant une unité de soufflage à moteur et étant remplacé par un autre tuyau, sur lequel est monté une tête de nettoyage sans entraînement contrôlable par un utilisateur ou une buse de nettoyage, plus particulièrement une buse à joint, une buse à rembourrage ou un pinceau pour meubles ou
ii) un tube d'aspiration contrôlable par l'utilisateur étant inséré entre le tuyau et le module de tête de nettoyage et le module de tête de nettoyage est utilisé par l'utilisateur au moyen du tube d'aspiration, moyennant quoi, dans le cas du remplacement du module de tête de nettoyage, la commande remplissant la fonction de navigation de l'aspirateur-traîneau est désactivée par un utilisateur et la fonction d'entraînement est mise au point mort ou dans un mode de fonctionnement dans lequel la commande remplissant la fonction de navigation fait en sorte que le module de réservoir suive l'utilisateur.

2. Aspirateur-traîneau utilisable de manière autonome selon la revendication 1, **caractérisé en ce que** la liaison amovible du module de tête de nettoyage avec le tuyau et/ou la liaison du tuyau avec le module de réservoir est conçue comme une liaison par emboîtement, comme une liaison par emboîtement avec possibilité d'encliquetage ou comme une liaison vissée.

3. Aspirateur-traîneau utilisable de manière autonome selon l'une des revendications précédentes, **caractérisé en ce que** le module de réservoir alimente le module de tête de nettoyage, par l'intermédiaire d'au moins une conduite électrique qui est intégrée dans le tuyau ou qui s'étend parallèlement à celui-ci, en courant et/ou en signaux de commande.

4. Aspirateur-traîneau utilisable de manière autonome selon la revendication précédente, **caractérisé en ce que** l'au moins une conduite électrique est conçue de manière amovible, de préférence est conçue de manière amovible entre le module de réservoir et le tuyau et/ou entre le tuyau et le module de tête de nettoyage, plus particulièrement est conçue, entre le module de réservoir et le tuyau et/ou entre le tuyau et le module de tête de nettoyage, comme une liaison par emboîtement.

5. Aspirateur-traîneau utilisable de manière autonome selon la revendication précédente, **caractérisé en ce que** la liaison par emboîtement de chaque conduite électrique comprend :
une douille de connexion sur le module de réservoir et un connecteur sur le tuyau, pouvant être relié avec la douille de connexion du module de réservoir ainsi qu'une douille de connexion sur le module de tête de nettoyage et un autre connecteur sur le tuyau, pouvant être relié avec la douille de connexion du module de tête de nettoyage ou
une douille de connexion sur le tuyau et un connecteur sur le module de réservoir, pouvant être relié avec la douille de connexion du tuyau ainsi qu'une douille de connexion sur le module de tête de nettoyage et un connecteur sur le tuyau, pouvant être relié avec la douille de connexion du module de tête de nettoyage ou
une douille de connexion sur le tuyau et un connecteur sur le module de réservoir, pouvant être relié avec la douille de connexion du tuyau ainsi qu'une autre douille de connexion sur le tuyau et un connecteur sur le module de tête de nettoyage, pouvant être relié avec l'autre douille de connexion du tuyau ou
une douille de connexion sur le module de réservoir et un connecteur sur le tuyau, pouvant être relié avec la douille de connexion du module de réservoir ainsi qu'une douille de connexion sur le tuyau et un connecteur sur le module de tête de nettoyage, pouvant être relié avec la douille de connexion du tuyau.

6. Aspirateur-traîneau utilisable de manière autonome selon l'une des revendications précédentes, **caractérisé en ce que** la commande reçoit et/ou traite des données d'entrée de capteurs provenant d'au moins un capteur pour la représentation de l'espace environnant, plus particulièrement au moins un capteur de type caméra, sonar, lidar, infrarouge ou scanner 3D.

7. Aspirateur-traîneau utilisable de manière autonome selon l'une des revendications précédentes, **caractérisé en ce que** le module de réservoir comprend au moins une unité pour le dépôt de la poussière aspirée, cette unité pour le dépôt de la poussière aspiré étant sélectionnée plus particulièrement dans un groupe constitué d'un sachet à filtre à poussière, un cyclone et un collecteur à impact.

8. Aspirateur-traîneau utilisable de manière autonome selon l'une des revendications précédentes, **caractérisé en ce que** le module de tête de nettoyage et/ou la tête de nettoyage sans entraînement comprend au moins une brosse de nettoyage, de préférence au moins une brosse de nettoyage mise en rotation au moyen d'un moteur.

9. Procédé d'aspiration de poussière dans lequel un aspirateur-traîneau utilisable de manière autonome selon l'une des revendications précédentes est utilisé,
i) dans lequel le module de réservoir comprend une unité de soufflage à moteur, le module de tête de nettoyage est détaché du tuyau le reliant avec le module de réservoir et est remplacé par une tête de nettoyage sans entraînement contrôlable par un utilisateur ou une buse de nettoyage sans entraînement, plus particulièrement une buse à joints, une buse à rembourrage ou un pinceau pour meubles ou dans lequel le module de réservoir comprend une unité de soufflage à moteur, le tuyau avec le module de tête de nettoyage est détaché du module de réservoir et remplacé par un autre tuyau, sur lequel est monté une tête de nettoyage sans entraînement contrôlable par un utilisateur ou une buse de nettoyage sans entraînement, plus particulièrement une buse à joints, une buse à rembourrage ou un pinceau pour meubles, et la tête de nettoyage sans entraînement ou la buse de nettoyage est contrôlée par l'utilisateur pour l'aspiration de la poussière ou
ii) dans lequel un tube d'aspiration contrôlable par l'utilisateur est inséré entre le tuyau et le module de tête de nettoyage et le module de tête de nettoyage est contrôlé par l'utilisateur au moyen du tube d'aspiration,
**caractérisé en ce que**, dans l'aspirateur-traîneau utilisable de manière autonome, la commande remplissant la fonction de navigation de l'aspirateur-traîneau est désactivée par un utilisateur et la fonction d'entraînement est mise au point mort ou dans un mode de fonctionnement dans lequel la commande remplissant la fonction de navigation fait en sorte que le module de réservoir suive l'utilisateur.

10. Procédé selon la revendication précédente, caractérisé e ce que, dans le cas i), entre le tuyau et la tête de nettoyage sans entraînement ou entre le tuyau et la buse de nettoyage sans entraînement, un tube d'aspiration est inséré, au moyen duquel un utilisateur peut contrôler la tête de nettoyage sans entraînement ou la buse de nettoyage sans entraînement.

11. Procédé selon l'une des revendications 9 à 10, **caractérisé en ce que** la tête de nettoyage sans entraînement ou l'autre tuyau dispose d'une conduite électrique amovible qui est reliée avec le module de réservoir et est ainsi alimentée en courant.

12. Utilisation d'un aspirateur-traîneau utilisable de manière autonome selon l'une des revendications 1 à 8 en tant qu'unité d'aspiration et/ou alimentation électrique pour un outil, plus particulièrement des perceuses, des scies circulaires, des appareils de nettoyage, comme des machines de nettoyage de fenêtres, des appareils de polissage, des appareils de jardinage, comme des taille-haies, des tondeuses à gazon, des souffleurs de feuilles, etc., moyennant quoi, dans l''aspirateur-traîneau utilisable de manière autonome,
a) le module de tête de nettoyage est séparé d'un module de réservoir comprenant une unité de soufflage à moteur, l'outil est couplé au moyen d'un tuyau d'aspiration avec le module de réservoir et l'outil est aspiré au moyen du module de réservoir et/ou
b) le module de tête de nettoyage est séparé d'un module de réservoir comprenant, le cas échéant une unité de soufflage à moteur, l'outil est couplé au moyen d'une conduite électrique avec le module de réservoir et est alimenté en énergie électrique par l'intermédiaire de celui-ci pour l'utilisation de l'outil.

13. Utilisation selon la revendication précédente, **caractérisée en ce que**, dans l'aspirateur-traîneau utilisable de manière autonome, plus particulièrement dans le module de réservoir, la commande remplissant la fonction de navigation de l'aspirateur-traîneau est désactivée par un utilisateur et la fonction d'entraînement est mise au point mort ou dans un mode de fonctionnement dans lequel la commande remplissant la fonction de navigation fait en sorte que le module de réservoir suive l'utilisateur.
